# EUROPÄISCHE PATENTSCHRIFT

(11) **EP 3 783 182 B1**
(45) Veröffentlichungstag und Bekanntmachung des Hinweises auf die Patenterteilung: **20.08.2025**
(21) Anmeldenummer: 19192534.6
(22) Anmeldetag: 20.08.2019
(51) Int. Cl.: E06B 3/30, E06B 3/54, E06B 3/58, E06B 3/263

(54) **VERBUNDRAHMEN FÜR EIN FENSTER ODER EINE TÜR**
COMPOSITE FRAME FOR A WINDOW OR DOOR
CADRE COMPOSITE POUR UNE FENÊTRE OU UNE PORTE

(43) Veröffentlichungstag der Anmeldung: 24.02.2021
(73) Patentinhaber: profine GmbH, 66954 Pirmasens (DE); Gest - Holding Gesellschaft m.b.H., 5322 Hof bei Salzburg (AT)
(72) Erfinder: Mutter, Bernd, 66506 Maßweiler (DE); Schreder, Gerhard, 4841 Ungenach (AT); Speiser, Leonhard, 4632 Pichl / Wels (AT); Wohlmuther, Gerold, 5421 Adnet (AT)
(74) Vertreter: Hocker, Thomas

(56) Entgegenhaltungen:
- EP-A1- 1 744 001
- DE-A1- 3 032 939

## Beschreibung

Die Erfindung betrifft einen Verbundrahmen für ein Fenster oder eine Tür mit einem äußeren Vorsatzrahmen aus im Gehrungsbereich miteinander verbundenen Metallprofilen und einem Grundrahmen aus im Gehrungsbereich miteinander verschweißten Kunststoffprofilen.

### Technisches Gebiet

Kunststoff hat sich als Werkstoff für Rahmenprofile zur Herstellung von Fenstern und Türen wegen der rationellen Weiterverarbeitung und Langlebigkeit der Produkte in vielen Märkten durchgesetzt. Kunststoffprofile werden dabei grundsätzlich auf Gehrung geschnitten und im Gehrungsbereich miteinander zu einem Rahmen verschweißt. Zumindest bei größeren Verarbeitern erfolgt die Herstellung von Blend- und Flügelrahmen aus Kunststoffprofilen in der Regel auf komplexen Fertigungsstraßen, bei denen die einzelnen Arbeitsschritte getaktet nacheinander erfolgen. Um eine rationelle Fertigung zu ermöglichen, darf keiner der einzelnen Arbeitsschritte wesentlich länger als andere Arbeitsschritte dauern, da ansonsten die gesamte Fertigungsstraße entsprechend langsamer betrieben werden müsste.

Die Verwendung von Vorsatzschalen oder -rahmen aus Metallprofilen und insbesondere aus Aluminiumprofilen ist sowohl bei Holz- als auch bei Kunststofffenstern allgemein bekannt. Die Verkleidung von Kunststoffprofilen mit Aluminiumvorsatzschalen bzw. -rahmen erfolgt in erster Linie aus ästhetischen Gründen, wobei die Aluminiumvorsatzschalen bzw. -rahmen in unterschiedlichen Farben eloxiert, lackiert oder anderweitig beschichtet werden können.

Als Vorsatzschalen werden in dieser Anmeldung einzelne Vorsatzprofile bezeichnet, die - ohne im Eck- bzw. Gehrungsbereich miteinander verbunden zu sein - einzeln auf die Schenkel eines Grundrahmens aufgesetzt und mit diesem verbunden werden.

Als Vorsatzrahmen werden in dieser Anmeldung vorgefertigte Rahmen aus Vorsatzprofilen bezeichnet, die vor dem Verbinden mit einem bzw. Aufsetzen auf einen Grundrahmen im Eck- bzw. Gehrungsbereich miteinander zu einem festen Vorsatzrahmen verbunden werden. Die Eckverbindung kann dabei z.B. mittels spezieller Eckwinkel, wie sie aus der DE 100 08 037 B4, der DE 88 08 313 U1 oder der EP 1 914 375 B1 bekannt sind, oder bei besonders hochwertigen Ausführungen durch Verschweißen im Gehrungsbereich erfolgen.

### Stand der Technik

Kunststoffrahmen für ein Fenster oder eine Tür mit äußeren, vor dem Aufsetzen auf den Grundrahmen nicht miteinander verbundenen einzelnen Vorsatzschalen sind z.B. aus der EP 1 877 640 B1 oder der DE 100 02 658 A1 bekannt. Das Aufsetzten und Verbinden einzelner Vorsatzschalen auf einen vorgefertigten Grundrahmen aus Kunststoff erfordert jedoch in der Regel relativ viel Zeitaufwand, insbesondere, wenn das Verbinden mittels Kleben, Schrauben oder unter Zuhilfenahme zusätzlicher Verbindungsmittel erfolgt. Solche Konstruktionen können daher auf üblichen Fertigungsstraßen nicht rationell verarbeitet werden.

Aus der EP 2 594 720 B1 ist ein gattungsgemäßer Verbundrahmen für ein Fenster bekannt, bei dem ein innerer und ein äußerer Vorsatzrahmen mit einem Grundrahmen durch eine Rast- oder Klipsverbindung miteinander verbunden werden. Aufgrund der unterschiedlichen thermischen Ausdehnung von Aluminium und Kunststoff und unvermeidlicher Toleranzen bei der Herstellung der Grund- und Vorsatzrahmen ist diese Konstruktion jedoch in der Praxis problematisch.

Eine ähnliche Lösung ist aus der WO 2019/052987 A1 bekannt. Hier werden die Vorsatzrahmen mittels doppelter Raststege mit dem Kunststoff-Grundrahmen verbunden. Auch hier sind die unterschiedlichen thermischen Ausdehnungen von Aluminium und Kunststoff sowie der Ausgleich von Toleranzen problematisch.

EP 1744001 A1 und DE 3032939 A1 offenbaren jeweils Verbundrahmen, bei welchen ein Verblendprofil mit einem PVC-Hauptprofil verbunden wird. Hierbei wird jeweils das Verblendprofil über eine Rastverbindung mit zwei gegenüberliegenden Rastnasen mit dem PVC-Profil verbunden. Die Rastnasen sind derart gestaltet, dass in der verrasteten Position eine starre Verbindung besteht.

### Aufgabe

Aufgabe der vorliegenden Erfindung ist es daher, einen gattungsgemäßen Verbundrahmen für ein Fenster oder eine Tür zur Verfügung zu stellen, bei dem unterschiedliche thermische Ausdehnungen des Vorsatzrahmens aus Metall und des Grundrahmens aus Kunststoff sowie etwaige Toleranzen in der Herstellung der jeweiligen Rahmen ausgeglichen werden können und zusätzlich ein rationelles Verbinden zwischen Grundrahmen und Vorsatzrahmen auch auf entsprechend getakteten Fertigungsstraßen ermöglicht wird.

### Darstellung der Erfindung

Die Erfindung löst diese Aufgabe durch einen Verbundrahmen gemäß Anspruch 1, bevorzugt in Verbindung mit einem oder mehreren der Merkmale der Unteransprüche.

Der erfindungsgemäße Verbundrahmen für ein Fenster oder eine Tür umfasst somit zunächst einen äußeren Vorsatzrahmen aus im Eckbereich miteinander verbundenen Metallprofilen und einen Grundrahmen aus im Gehrungsbereich miteinander verschweißten Kunststoffprofilen.

Die Metallprofile sind im Eckbereich bevorzugt auf Gehrung geschnitten, können prinzipiell jedoch auch stumpf aufeinanderstoßen. Sie sind im Eckbereich fest miteinander verbunden, bevorzugt mittels handelsüblichen Eckverbindern, die über Klemmschrauben, Exzenter-Elemente, durch Sicken, Kleben oder ähnliches mit den Metallprofilen verbunden sind. Nach einer besonders bevorzugten Ausführungsform der Erfindung sind die einzelnen Metallprofile im Eckbereich miteinander verschweißt, um besonders hochwertige Vorsatzrahmen zu bilden.

Die Metallprofile bzw. die daraus gebildeten Vorsatzrahmen werden bevorzugt auf der sichtbaren Außenseite durch Eloxieren, Lackieren oder anderweitiges Beschichten veredelt.

Der erfindungsgemäße Grundrahmen besteht aus im Gehrungsbereich miteinander verschweißten Kunststoffprofilen, insbesondere aus Hart-PVC (PVC-U) extrudierten Hohlkammerprofilen.

Der Grundrahmen und der erfindungsgemäß eingesetzte Vorsatzrahmen weisen jeweils Mittel auf, die zusammen eine Rastfunktion bilden, so dass der Vorsatzrahmen und der Grundrahmen bei der Montage miteinander durch die so gebildete Rastfunktion verbindbar sind. Es ist dabei erfindungswesentlich, dass diese Rastfunktion so ausgelegt ist, dass vor dem Einsetzen der Füllung der Vorsatzrahmen gegenüber dem Grundrahmen in einer Ebene parallel zur Füllungsebene verschiebbar angeordnet ist, wobei das Maß der Verschiebbarkeit bevorzugt zwischen einigen 1/10 mm und einigen mm liegt.

Der Vorsatzrahmen weist genau eine umlaufende Rastnase auf, die mit einer entsprechend umlaufenden Hinterschneidung des Grundrahmens die einzige Rastfunktion zwischen Vorsatzrahmen und Grundrahmen bildet. Hierdurch wird in besonders vorteilhafter Weise sichergestellt, dass vor dem Einsetzen und Fixieren der Füllung bzw. Verglasung die notwendige Verschiebbarkeit des Vorsatzrahmens gegenüber dem Grundrahmen sichergestellt ist.

Nach einer bevorzugten Ausführungsform der Erfindung weisen die den Vorsatzrahmen bildenden Metallprofile einen zwar relativ steifen, aber zumindest in gewissem Maße elastischen Steg mit einer Rastnase auf, während die den Grundrahmen bildenden Kunststoffprofile eine Hinterschneidung oder dergleichen aufweisen und so zusammen mit den Stegen und Rastnasen des Vorsatzrahmens die erfindungsgemäße Rastfunktion bilden.

Durch das Verschweißen der Kunststoffprofile im Gehrungsbereich kann die Hinterschneidung im Bereich der Ecken durch die Schweißraupen in ihrer Funktion beeinträchtigt werden. Durch das ohnehin übliche sogenannte Verputzen der Gehrungsbereiche des Grundrahmens werden die Schweißraupen im Bereich der Hinterschneidung allerdings ohnehin üblicherweise entfernt. Bei Bedarf kann der umlaufende elastische Steg mit der Rastnase des Vorsatzrahmens im Eckbereich ausgeklinkt werden, um so eine Verrastung des Vorsatzrahmens mit dem Grundrahmen auch unter ungünstigen Umständen sicherzustellen.

Nach einer bevorzugten Ausführungsform der Erfindung weist der Grundrahmen auf seiner Außenseite und beabstandet zu der Hinterschneidung einen - im Querschnitt betrachtet - Rücksprung auf, der zusammen mit einem - im Querschnitt betrachtet - in den Rücksprung ragenden Abstütznocken des Vorsatzrahmens eine Begrenzung der Verschiebbarkeit des Vorsatzrahmens gegenüber dem Grundrahmen bewirkt. Hierdurch wird das Verrasten von Vorsatzrahmen und Grundrahmen erleichtert und ein Ausrasten des Vorsatzrahmens vor Einsetzen der Füllung vermieden.

Nach einer bevorzugten Ausführungsform der Erfindung ist der erfindungsgemäße Verbundrahmen als Flügelrahmen ausgebildet. Der Vorsatzrahmen bildet nach einer besonders bevorzugten Ausführungsform der Erfindung zugleich auch den außenliegenden Anschlag für die Füllung bzw. Verglasung. Auf der Innenseite dient bevorzugt eine herkömmliche Glashalteleiste zum Halt der Füllung bzw. Verglasung. Zur Aufnahme der Glashalteleiste dient insbesondere eine entsprechende Glashalteleisten-Aufnahmenut auf der Innenseite des Falzbereichs der Kunststoffprofile, aus denen der Grundrahmen gebildet wird.

Als Füllung dient insbesondere eine Mehrfachverglasung, insbesondere eine Dreifachverglasung. Es liegt jedoch auch grundsätzlich im Rahmen der vorliegenden Erfindung, wenn eine anderweitige Füllung, beispielsweise eine hochdämmende Schaumstoffplatte, als Füllung verwendet wird. Soweit im Rahmen dieser Anmeldung die Begriffe "Füllungsebene" bzw. "Verglasungsebene" verwendet werden, ist damit diejenige Ebene gemeint, die mittig zwischen der außenliegenden Oberfläche und der innenliegenden Oberfläche der Füllung bzw. Verglasung und parallel zu diesen Oberflächen verläuft.

Der erfindungsgemäße Verbundrahmen weist einen Falzbereich auf, der in einem Teilbereich von dem Vorsatzrahmen und in einem Teilbereich von dem Grundrahmen gebildet wird. Nach einer bevorzugten Ausführungsform der Erfindung liegen die eingesetzten Klotzbrücken bzw. Verglasungsklötze zu jeweils mindestens 10 % ihrer Breite sowohl auf dem Falzbereich des Vorsatzrahmens als auch auf dem Falzbereich des Grundrahmens auf.

Zur Fixierung der Füllung bzw. Mehrfachverglasung im Falzbereich des Verbundrahmens wird eine Mehrzahl von Klotzbrücken und/oder Verglasungsklötzen eingesetzt. Klotzbrücken werden insbesondere dann verwendet, wenn der Falzbereich nicht eben ausgebildet ist und/oder nicht genau waagerecht verläuft. Auf Klotzbrücken kann verzichtet werden, wenn der Falzbereich weitgehend eben ist und waagerecht, d.h. senkrecht zur Verglasungsebene, verläuft. Die Klotzbrücken dienen somit dazu, eine waagerechte und ebene Fläche zur Auflage der eigentlichen Verglasungsklötze zu bilden. Die Verglasungsklötze werden üblicherweise in verschiedenen Höhen in den umlaufenden Spalt zwischen der umlaufenden Stirnseite der Füllung bzw. Verglasung und der Oberseite der Klotzbrücken bzw. dem Falzbereich eingesetzt, um Toleranzen der Rahmen im Falzbereich und oder der äußeren Maße der Verglasung bzw. Füllung ausgleichen zu können.

Zusätzlich zu dieser Verklotzung kann die Füllung bzw. Mehrfachverglasung im Falzbereich des Grundrahmens in an sich bekannter Weise verklebt werden. Zusätzlich oder unabhängig von der Verklebung im Falzbereich des Grundrahmens kann die Füllung bzw. Mehrfachverglasung auch im Bereich des Vorsatzrahmens mit diesem verklebt werden, beispielsweise durch ein doppelseitiges Klebeband, das anstelle oder zusätzlich zu einer Verglasungsdichtung eingesetzt wird.

Durch das Einsetzen der Füllung und Fixieren durch die Verklotzung in dem von dem Vorsatzrahmen und dem Grundrahmen gemeinsam gebildeten Falzbereich wird erfindungsgemäß zugleich der Vorsatzrahmen gegenüber dem Grundrahmen zentriert und wenigstens weitgehend fixiert. Mit "weitgehend fixiert" ist dabei gemeint, dass das Maß der Verschiebbarkeit des Vorsatzrahmens gegenüber dem Grundrahmen soweit eingeschränkt wird, dass die Rastfunktion auch bei Einwirken typischer Temperaturschwankungen und durch die Verglasung übertragenen Kräften und Momenten sichergestellt ist.

Nach einer bevorzugten Ausführungsform der Erfindung verläuft der Falzbereich sowohl in dem Teilbereich, der von dem Vorsatzrahmen gebildet wird, als auch in dem Teilbereich, der von dem Grundrahmen gebildet wird, im Wesentlichen eben und auf gleichem, senkrecht zur Verglasungsebene verlaufenden Höhenniveau, so dass gegebenenfalls auf eine Klotzbrücke verzichtet werden kann.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt eines Fensters mit erfindungsgemäßem Verbundrahmen;
- Fig. 2: ein Metallprofil zur Herstellung des Vorsatzrahmens im Querschnitt;
- Fig. 3: einen Vorsatzrahmen und einen Grundrahmen gemäß der Erfindung vor dem Verrasten;
- Fig. 4: einen Vorsatzrahmen und einen Grundrahmen gemäß der Erfindung nach dem Verrasten;
- Fig. 5: den Vorsatzrahmen in einer Ansicht von außen.

### Bester Weg zur Ausführung der Erfindung

Das in Fig. 1 dargestellte Fenster 1 weist neben dem erfindungsgemäßen, als Flügelrahmen 14 ausgebildeten Verbundrahmen 2 einen herkömmlichen, mit einer Mitteldichtung 32 ausgestatteten Blendrahmen 28 auf. Selbstverständlich kann auch der Blendrahmen 28 mit einer Vorsatzschale oder einem Vorsatzrahmen aus Metall, insbesondere aus Aluminium, versehen werden.

Der in Fig. 1 im Querschnitt dargestellte Flügelrahmen 14 besteht im Wesentlichen aus dem Grundrahmen 13, dem Vorsatzrahmen 3, der als Mehrfachverglasung 25 ausgeführten Füllung 23 sowie der Glashalteleiste 27. Der Grundrahmen 13 wird aus vier im Gehrungsbereich miteinander verschweißten Kunststoffprofilen 15 aus Hart-PVC (PVC-U) gebildet. Die Kunststoffprofile 15 weisen eine große zentrale Verstärkungskammer 30 zur Aufnahme einer Stahlverstärkung 29 sowie eine Vielzahl zusätzlicher Kammern auf, die insbesondere eine höhere Wärmedämmung des Grundrahmens 13 bewirken. Der Falzbereich 19 des Grundrahmens 13 ist, wie insbesondere in den Fig. 3 und 4 dargestellt, weitgehend eben ausgebildet, im abgebildeten Ausführungsbeispiel einschließlich des inneren Bereichs mit der Glashalteleisten-Aufnahmenut 22. Diese weitgehend ebene Ausbildung des Falzbereichs 19 des Grundrahmens 13 erleichtert insbesondere eine optionale Verklebung der Füllung 23 bzw. Mehrfachverglasung 25 im Falzbereich 19 (in den Fig. nicht dargestellt).

Die Kunststoffprofile 15 bzw. der Grundrahmen 13 weisen - im Querschnitt gemäß Fig. 1, 3 und 4 betrachtet - auf der Außenseite im oberen, dem Falzbereich 19 zugewandten Bereich eine Hinterschneidung 16 auf, die, wenn man den Grundrahmen 13 betrachtet, eine umlaufende hinterschnittene Kante bildet, die zum Hinterhaken der Rastnase 6 des Vorsatzrahmens 3 dient. Die Kunststoffprofile 15 bzw. der Grundrahmen 13 weisen weiterhin - ebenfalls im Querschnitt betrachtet - auf der Außenseite und beabstandet zu der Hinterschneidung 16 einen Rücksprung 17 auf. Dieser Rücksprung 17 dient, wie nachstehend noch näher erläutert wird, als Anlagefläche für den Abstütznocken 8 des Vorsatzrahmens 3.

Der in den Fig. 1 sowie 3 bis 5 dargestellte Vorsatzrahmen 3 besteht aus vier auf Gehrung geschnittenen und im Eckbereich miteinander über Eckverbinder 31 fest verbundenen Metallprofilen 4, die im dargestellten Ausführungsbeispiel aus Aluminium gefertigt wurden. Die verwendeten Eckverbinder 31 sind handelsüblich und ähnlich den Verbindern in der EP 1 914 375 B1 aufgebaut.

Die Metallprofile 4 sind in Fig. 2 im Querschnitt gesondert dargestellt: Sie weisen eine ebene, im eingebauten Zustand parallel zur Verglasungsebene 24 verlaufende Außensichtfläche 5, eine obere, leicht schräg in Richtung auf die Mehrfachverglasung 25 weisende Schräge 34, eine Aufnahmenut 11 für eine Verglasungsdichtung 12 sowie eine Aufnahme 10 zur Aufnahme der Eckverbinder 31 auf. Auf der - im Querschnitt betrachtet - der Außensichtfläche 5 entgegengesetzten Innenseite des Metallprofils 4 weist dieses einen senkrecht zur Verglasungsebene 24 verlaufenden Steg 7 auf, an dessen Ende die Rastnase 6 angeordnet ist. Wie insbesondere in den Fig. 3 und 4 zu erkennen, ist der Vorsatzrahmen 3 so ausgelegt, dass die Oberseite des Steges 7 auf gleichem Höhenniveau verläuft wie der Falzbereich 19 des Grundrahmens 13. Die Metallprofile 4 weisen neben dem Steg 7 einen im Wesentlichen parallel zur Verglasungsebene 24 und damit senkrecht zu dem Steg 7 verlaufenden Schenkel 9 auf, der im fertigen Verbundrahmen 2 die Außenseite des Grundrahmens 13 vollständig abdeckt und in dem Abstütznocken 8 endet.

Zur Montage des Vorsatzrahmens 3 auf den Grundrahmen 13 wird, wie aus den Fig. 3 und 4 ersichtlich, der Vorsatzrahmen 3 mit einer senkrecht zur Verglasungsebene 24 erfolgenden Bewegung auf den Grundrahmen 13 gedrückt, wobei der Steg 7 mit seiner Rastnase 6 leicht - im Querschnitt gemäß Fig. 3 und 4 betrachtet - nach oben gebogen wird und hinter die Hinterschneidung 16 zurückfedert. Der Abstütznocken 8 liegt dabei an dem Rücksprung 17 an dem Grundrahmen 13 an und überträgt zugleich die von der Mehrfachverglasung 25 über die Verglasungsdichtung 12 auf den Vorsatzrahmen 3 einwirkenden Kräfte und Momente auf den Grundrahmen 13.

Wie insbesondere in der Fig. 4 zu erkennen, ist die durch den Steg 7 und Rastnase 6 einerseits und die Hinterschneidung 16 andererseits gebildete Rastfunktion mit einem gewissen Spiel ausgelegt, so dass der Vorsatzrahmen 3 gegenüber dem Grundrahmen 13 um ein gewisses Maß - im Querschnitt betrachtet - nach oben und unten verschoben werden kann, d.h., der Vorsatzrahmen 3 kann in einer Ebene, die parallel zur Verglasungsebene 24 liegt, in einem gewissen Maß in allen Richtungen verschoben werden. Begrenzt wird dieser Verschiebbarkeit durch das Maß, mit dem die Rastnase 6 den Steg 7 - im Querschnitt gemäß Fig. 4 betrachtet - nach unten überragt und durch den Abstand zwischen dem Abstütznocken 8 des Vorsatzrahmens 3 der Kante 35 des Rücksprungs 17. Durch das Maß dieser Verschiebbarkeit des Vorsatzrahmens 3 gegenüber dem Grundrahmen 13 können erhebliche Toleranzen und unterschiedliche Wärmeausdehnungen von Vorsatzrahmen 3 und Grundrahmen 13 ausgeglichen werden.

Nach dem Verrasten von Vorsatzrahmen 3 und Grundrahmen 13 wird der Verbundrahmen 2 in herkömmlicher Weise mittels Klotzbrücken und/oder Verglasungsklötzen 26 verglast. Hierzu wird zunächst die Mehrfachverglasung 25 in den Falzbereich 18 des Verbundrahmens 2 eingesetzt und mittels einer entsprechenden Anzahl von Klotzbrücken und/oder Verglasungsklötzen 26 in dem Verbundrahmen 2 verklotzt. Die umlaufende Stirnseite 33 der Mehrfachverglasung 25 stützt sich somit über die Klotzbrücken und/oder Verglasungsklötze 26 auf den Falzbereich 18 ab.

Wie insbesondere in Fig. 1 zu erkennen, liegen dabei die Klotzbrücken bzw. Verglasungsklötze 26 sowohl auf der - im Querschnitt gemäß Fig. 4 betrachtet - Oberseite des Steges 7 des Vorsatzrahmens 3 als auch im Falzbereich 19 des Grundrahmens 13 auf. Die Oberseite des Steges 7 bildet somit den Falzbereich 20 des Vorsatzrahmens 3. Dadurch, dass die Verklotzung auf dem umlaufenden Schenkel 7 des Vorsatzrahmens 3 aufliegt, wird zugleich der Vorsatzrahmen 3 gegenüber dem Grundrahmen 13 zentriert und wenigstens weitgehend fixiert, so dass die Rastnase 6 auch unter ungünstigen Bedingungen wie extremen Temperatureinflüssen und hohem, von der Mehrfachverglasung 25 über die Verglasungsdichtung 12 auf den Vorsatzrahmen 3 übertragenes Kippmoment nicht über die Oberkante der Hinterschneidung 16 bewegt werden kann.

Die in den Fig. 1, 3 und 4 dargestellte Falzgrunddichtung 21 unterteilt den Falzbereich 18 in einen außenliegenden und einen innenliegenden Falzbereich und erhöht dadurch die Wärmedämmung des Fensters 1. Im Bereich der Verklotzungen wird die Falzgrunddichtung 21 in den hier zurückspringenden Falzbereich heruntergedrückt und beeinträchtigt daher die Verklotzung nicht negativ.

### Legende

- 1: Fenster
- 2: Verbundrahmen
- 3: Vorsatzrahmen
- 4: Metallprofil
- 5: Außensichtfläche
- 6: Rastnase
- 7: Steg
- 8: Abstütznocken
- 9: Schenkel
- 10: Aufnahme für Eckverbinder
- 11: Aufnahmenut für Verglasungsdichtung
- 12: Verglasungsdichtung
- 13: Grundrahmen
- 14: Flügelrahmen
- 15: Kunststoffprofil
- 16: Hinterschneidung
- 17: Rücksprung
- 18: Falzbereich (Verbundrahmen)
- 19: Falzbereich (Grundrahmen)
- 20: Falzbereich (Vorsatzrahmen)
- 21: Falzgrunddichtung
- 22: Glashalteleisten-Aufnahmenut
- 23: Füllung
- 24: Füllungsebene/Verglasungsebene
- 25: Mehrfachverglasung
- 26: Verglasungsklotz
- 27: Glashalteleiste
- 28: Blendrahmen
- 29: Stahlverstärkung
- 30: Verstärkungskammer
- 31: Eckverbinder
- 32: Mitteldichtung
- 33: Stirnseite
- 34: Schräge
- 35: Kante

## Patentansprüche

1. Verbundrahmen (2) für ein Fenster (1) oder eine Tür, umfassend
- einen äußeren Vorsatzrahmen (3) aus im Eckbereich miteinander verbundenen Metallprofilen (4) und
- einen Grundrahmen (13) aus im Gehrungsbereich miteinander verschweißten Kunststoffprofilen (15),
- einen Falzbereich (18) zur Aufnahme einer Füllung (23),
- eine eine Füllungsebene (24) definierende Füllung (23), insbesondere eine Mehrfachverglasung (25), mit umlaufender Stirnseite (33),
- eine Mehrzahl von Klotzbrücken und/oder Verglasungsklötzen (26) zur Fixierung der Stirnseite (33) der Füllung (23) im Falzbereich (18) des Verbundrahmens (2), wobei
- der Vorsatzrahmen (3) und der Grundrahmen (13) jeweils Mittel aufweisen, die zusammen eine Rastfunktion bilden, so dass der Vorsatzrahmen (3) und der Grundrahmen (13) bei der Montage miteinander durch die Rastfunktion verbindbar sind,
- der Falzbereich (18) in einem Teilbereich von dem Vorsatzrahmen (3) und in einem Teilbereich von dem Grundrahmen (13) gebildet wird,
- die Rastfunktion zwischen Vorsatzrahmen (3) und Grundrahmen (13) so ausgelegt ist, dass nach dem Verbinden des Vorsatzrahmens (3) mit dem Grundrahmen (13) und vor dem Einsetzen der Füllung (23) der Vorsatzrahmen (3) gegenüber dem Grundrahmen (13) in einer Ebene parallel zur Füllungsebene (24) verschiebbar angeordnet ist und
- durch das Einsetzen und Fixieren der Füllung (23) in dem von dem Vorsatzrahmen (3) und dem Grundrahmen (13) gemeinsam gebildeten Falzbereich (18) der Vorsatzrahmen (3) gegenüber dem Grundrahmen (13) zentriert und wenigstens weitgehend fixiert wird,
- **dadurch gekennzeichnet, dass**
- der Vorsatzrahmen (3) eine einzige umlaufende Rastnase (6) aufweist, die mit einer entsprechend umlaufenden Hinterschneidung (16) des Grundrahmens (13) die einzige Rastfunktion zwischen Vorsatzrahmen (3) und Grundrahmen (13) bildet.

2. Verbundrahmen (2) nach Anspruch 1, **dadurch gekennzeichnet, dass** der Falzbereich (18) sowohl in dem Teilbereich, der von dem Vorsatzrahmen (3) gebildet wird, als auch in dem Teilbereich, der von dem Grundrahmen (13) gebildet wird, im Wesentlichen eben, senkrecht zur Füllungsebene (24) und auf gleichem Höhenniveau verläuft.

3. Verbundrahmen (2) nach Anspruch 1 oder 2, **dadurch gekennzeichnet, dass** die Mehrzahl von Klotzbrücken bzw. Verglasungsklötzen (26) zu jeweils mindestens 10 % ihrer Breite sowohl auf dem Falzbereich (20) des Vorsatzrahmens (3) als auch auf den Falzbereich (19) des Grundrahmens (13) aufliegen.

4. Verbundrahmen (2) nach einem der Ansprüche 1 bis 3, **dadurch gekennzeichnet, dass** der Verbundrahmen (2) als Flügelrahmen (14) ausgebildet ist und der Vorsatzrahmen (3) als außenliegende Anlage für die Füllung (23) dient.

5. Verbundrahmen (2) nach einem der Ansprüche 1 bis 4, **dadurch gekennzeichnet, dass** auf der Innenseite eine Glashalteleiste (27) als Anlage für die Füllung (23) dient.

6. Verbundrahmen (2) nach Anspruch 5, **dadurch gekennzeichnet, dass** der Grundrahmen (13) auf seiner Außenseite und beabstandet von der Hinterschneidung (16) einen - im Querschnitt betrachtet - Rücksprung (17) aufweist, der zusammen mit einem - im Querschnitt betrachtet - in den Rücksprung (17) ragenden Abstütznocken (8) des Vorsatzrahmens (3) eine Begrenzung der Verschiebbarkeit des Vorsatzrahmens (3) gegenüber dem Grundrahmen (13) bewirkt.

7. Verbundrahmen (2) nach einem der Ansprüche 1 bis 6, **dadurch gekennzeichnet, dass** der Vorsatzrahmen (3) aus einzelnen auf Gehrung geschnittenen Metallprofilen (4) zusammengesetzt ist, die im Eckbereich mit Eckverbindern (31) und/oder durch Schweißen fest miteinander verbunden sind.

8. Verbundrahmen (2) nach einem der Ansprüche 1 bis 7, **dadurch gekennzeichnet, dass** der Vorsatzrahmen (3) eine Aufnahmenut (11) für eine Verglasungsdichtung (12) aufweist.

9. Verbundrahmen (2) nach einem der Ansprüche 1 bis 8, **dadurch gekennzeichnet, dass** die Füllung (23), insbesondere eine Mehrfachverglasung (25), nach dem Einsetzen und Fixieren der Füllung (23) in den von dem Vorsatzrahmen (3) und dem Grundrahmen (13) gemeinsam gebildeten Falzbereich (18) im Falzbereich (19) des Grundrahmens (13) mit diesem durch Kleben verbunden ist.

10. Verbundrahmen (2) nach einem der Ansprüche 1 bis 9, **dadurch gekennzeichnet, dass** die Füllung (23), insbesondere eine Mehrfachverglasung (25), mit dem Vorsatzrahmen (3) durch Kleben verbunden ist.

## Claims

1. Composite frame (2) for a window (1) or a door, comprising
- an outer auxiliary frame (3) made of metal profiles (4) which are connected to each other in the corner region and
- a base frame (13) made of plastics material profiles (15) which are welded to each other in the mitre region,
- a rebate region (18) for receiving a filling (23),
- a filling (23) which defines a filling plane (24), in particular a multiple glazing (25), having a circumferential end face (33),
- a plurality of glazing bridges and/or glazing blocks (26) for fixing the end face (33) of the filling (23) in the rebate region (18) of the composite frame (2),
wherein
- the auxiliary frame (3) and the base frame (13) in each case have means which together form a locking function so that the auxiliary frame (3) and the base frame (13) can be connected to each other by means of the locking function during the assembly,
- the rebate region (18) is formed in a part-region by the auxiliary frame (3) and in a part-region by the base frame (13),
- the locking function between the auxiliary frame (3) and base frame (13) is configured in such a manner that, after the connection of the auxiliary frame (3) to the base frame (13) and before the filling (23) is inserted, the auxiliary frame (3) is arranged displaceably with respect to the base frame (13) in a plane parallel with the filling plane (24), and
- by inserting and fixing the filling (23) in the rebate region (18) which is formed together by the auxiliary frame (3) and the base frame (13) the auxiliary frame (3) is centred and at least substantially fixed with respect to the base frame (13),
- **characterized in that**
- the auxiliary frame (3) has a single circumferential locking projection (6) which with a correspondingly circumferential undercut (16) of the base frame (13) forms the single locking function between the auxiliary frame (3) and base frame (13).

2. Composite frame (2) according to Claim 1, **characterized in that** the rebate region (18) both in the part-region which is formed by the auxiliary frame (3) and in the part-region which is formed by the base frame (13) extends in a substantially planar manner, perpendicularly to the filling plane (24) and at the same height level.

3. Composite frame (2) according to Claim 1 or Claim 2, **characterized in that** the plurality of glazing bridges or glazing blocks (26) are positioned at a rate of at least 10% of the width thereof both on the rebate region (20) of the auxiliary frame (3) and on the rebate region (19) of the base frame (13).

4. Composite frame (2) according to any one of Claims 1 to 3, **characterized in that** the composite frame (2) is in the form of a casement frame (14) and the auxiliary frame (3) is in the form of an outer abutment for the filling (23).

5. Composite frame (2) according to any one of Claims 1 to 4, **characterized in that** at the inner side a glass retention strip (27) acts as an abutment for the filling (23).

6. Composite frame (2) according to Claim 5, **characterized in that** the base frame (13) has on the outer side thereof and with spacing from the undercut (16) - when viewed in cross section - a recess (17) which together with a support cam (8) of the auxiliary frame (3) - when viewed in cross section - protrudes into the recess (17) brings about a limitation of the displaceability of the auxiliary frame (3) with respect to the base frame (13).

7. Composite frame (2) according to any one of Claims 1 to 6, **characterized in that** the auxiliary frame (3) is composed of individual metal profiles (4) which are mitre cut and which are securely connected to each other in the corner region with corner connectors (31) and/or by means of welding.

8. Composite frame (2) according to any one of Claims 1 to 7, **characterized in that** the auxiliary frame (3) has a receiving groove (11) for a glazing seal (12).

9. Composite frame (2) according to any one of Claims 1 to 8, **characterized in that** the filling (23), in particular a multiple glazing (25), after inserting and fixing the filling (23) in the rebate region (18) formed together by the auxiliary frame (3) and the base frame (13) in the rebate region (19) of the base frame (13) is connected thereto by means of adhesive bonding.

10. Composite frame (2) according to any one of Claims 1 to 9, **characterized in that** the filling (23), in particular a multiple glazing (25), is connected to the auxiliary frame (3) by adhesive bonding.

## Revendications

1. Cadre composite (2) pour une fenêtre (1) ou une porte, comprenant
- un cadre rapporté extérieur (3) composé de profilés métalliques (4) reliés entre eux dans la zone d'angle, et
- un cadre de base (13) composé de profilés en matière plastique (15) soudés entre eux dans la zone de l'onglet,
- une zone de feuillure (18) pour recevoir un remplissage (23),
- un remplissage (23) définissant un plan de remplissage (24), notamment un vitrage multiple (25), avec un côté frontal périphérique (33),
- une pluralité de blocs de pontage et/ou de blocs de vitrage (26) pour fixer le côté frontal (33) du remplissage (23) dans la zone de feuillure (18) du cadre composite (2),
dans lequel
- le cadre rapporté (3) et le cadre de base (13) présentent chacun des moyens qui forment ensemble une fonction d'encliquetage, de telle sorte que le cadre rapporté (3) et le cadre de base (13) peuvent être reliés entre eux par la fonction d'encliquetage lors du montage,
- la zone de feuillure (18) est formée dans une zone partielle par le cadre rapporté (3) et dans une zone partielle par le cadre de base (13),
- la fonction d'encliquetage entre le cadre rapporté (3) et le cadre de base (13) est conçue de telle sorte qu'après la liaison du cadre rapporté (3) avec le cadre de base (13) et avant l'insertion du remplissage (23), le cadre rapporté (3) est agencé de manière à pouvoir être déplacé par rapport au cadre de base (13) dans un plan parallèle au plan de remplissage (24), et
- par l'insertion et la fixation du remplissage (23) dans la zone de feuillure (18) formée conjointement par le cadre rapporté (3) et le cadre de base (13), le cadre rapporté (3) est centré par rapport au cadre de base (13) et fixé au moins en grande partie,
- **caractérisé en ce que**
- le cadre rapporté (3) présente un seul ergot d'encliquetage (6) périphérique qui, avec une contre-dépouille (16) périphérique correspondante du cadre de base (13), forme la seule fonction d'encliquetage entre le cadre rapporté (3) et le cadre de base (13).

2. Cadre composite (2) selon la revendication 1, **caractérisé en ce que** la zone de feuillure (18) s'étend essentiellement à plat, perpendiculairement au plan de remplissage (24) et au même niveau de hauteur, aussi bien dans la zone partielle formée par le cadre rapporté (3) que dans la zone partielle formée par le cadre de base (13).

3. Cadre composite (2) selon la revendication 1 ou 2, **caractérisé en ce que** la pluralité de blocs de pontage ou de blocs de vitrage (26) reposent chacun sur au moins 10 % de leur largeur aussi bien sur la zone de feuillure (20) du cadre rapporté (3) que sur la zone de feuillure (19) du cadre de base (13).

4. Cadre composite (2) selon l'une quelconque des revendications 1 à 3, **caractérisé en ce que** le cadre composite (2) est réalisé sous forme de cadre ouvrant (14) et le cadre rapporté (3) sert d'appui extérieur pour le remplissage (23).

5. Cadre composite (2) selon l'une quelconque des revendications 1 à 4, **caractérisé en ce que**, du côté intérieur, une parclose (27) sert d'appui pour le remplissage (23).

6. Cadre composite (2) selon la revendication 5, **caractérisé en ce que** le cadre de base (13) présente sur son côté extérieur et à distance de la contre-dépouille (16) un retrait (17) - considéré dans la section transversale - qui, conjointement avec une came de soutien (8) - considérée dans la section transversale - du cadre rapporté (3) faisant saillie dans le retrait (17), provoque une limitation de la capacité de déplacement du cadre rapporté (3) par rapport au cadre de base (13).

7. Cadre composite (2) selon l'une quelconque des revendications 1 à 6, **caractérisé en ce que** le cadre rapporté (3) est composé de profilés métalliques (4) individuels coupés en onglet, qui sont solidement reliés entre eux dans la zone d'angle par des raccords d'angle (31) et/ou par soudage.

8. Cadre composite (2) selon l'une quelconque des revendications 1 à 7, **caractérisé en ce que** le cadre rapporté (3) présente une rainure de réception (11) pour un joint de vitrage (12).

9. Cadre composite (2) selon l'une quelconque des revendications 1 à 8, **caractérisé en ce que** le remplissage (23), notamment un vitrage multiple (25), après l'insertion et la fixation du remplissage (23) dans la zone de feuillure (18) formée conjointement par le cadre rapporté (3) et le cadre de base (13), est relié à ce dernier par collage dans la zone de feuillure (19) du cadre de base (13).

10. Cadre composite (2) selon l'une quelconque des revendications 1 à 9, **caractérisé en ce que** le remplissage (23), notamment un vitrage multiple (25), est relié au cadre rapporté (3) par collage.
